# EUROPÄISCHE PATENTANMELDUNG

(11) **EP 0 637 669 A1**
(43) Veröffentlichungstag der Anmeldung: **08.02.1995**
(21) Anmeldenummer: 94101429.2
(22) Anmeldetag: 01.02.1994
(51) Int. Cl.: E05D 11/00, E05B 65/00, E05D 15/26

(54) **Scharnier mit Druckbolzen zur Verbindung zweier schwenkbarer Flügel einer Tür, insbesondere Ganzglastür**

(30) Priorität: 02.08.1993 DE 9311518 U
(71) Anmelder: ARNOLD GmbH, D-61381 Friedrichsdorf (DE)
(72) Erfinder: Viecenz, Winfried, D-61276 Weilrod (DE)
(74) Vertreter: Schubert, Siegmar, Dipl.-Ing.

(57) **Zusammenfassung**

Bei einem Scharnier (5) mit Druckbolzen (6) zur Verbindung zweier schwenkbarer Flügel (1,2) einer Tür, insbesondere Ganzglastür, soll sich dieses Scharnier im ausgefahrenen Zustand des Druckbolzens (6) selbsttätig auf dem Boden abstützen. Dazu ist der verschiebbare und arretierbare Druckbolzen (6) in einem annähernd zylindrischen, zumindest zweiteiligen Gehäuse (9,10,11) verschiebbar. Die beiden Teilgehäuse (9 bis 11) sind gegeneinander verdrehbar. In dem Gehäuse (9 bis 11) ist ein erstes, als Gleitelement ausgebildetes Hubelement (Scheibe 17) angeordnet, das sich auf einem ebenfalls in dem Gehäuse angeordneten zweiten Hubelement (Scheibe 18) mit einer schiefen Ebene (19) abstützt. Das erste Hubelement (Scheibe 17) steht mit einem ersten der beiden Teilgehäuse (9) in Verbindung. Das zweite Hubelement (18) steht mit einem zweiten der beiden Teilgehäuse (10) sowie mit dem verschiebbaren Druckbolzen (6) in Verbindung. Dadurch wird der Druckbolzen (6) bei Drehen der beiden Teilgehäuse (9 bis 11) gegeneinander selbsttätig ein- bzw. ausgefahren.

## Beschreibung

Die Erfindung betrifft ein Scharnier mit Druckbolzen zur Verbindung zweier schwenkbarer Flügel einer Tür, insbesondere Ganzglastür nach dem Oberbegriff des Anspruchs 1.

Bei derartigen Türen soll der Innenflügel in einer bestimmten Position gegenüber dem Boden arretiert sein, wobei jedoch die Arretierung zum Zurückklappen des Innenflügels nach vorherigem, wenigstens teilweisem Zurückschwenken des Außenflügels lösbar sein soll, damit der Außenflügel und der Innenflügel ganz zurückgeklappt werden können. Zu dieser Arretierung kann ein in dem Scharnierbereich zwischen Innenflügel und Außenflügel an der Tür angebrachter, nach unten ausfahrbarer und hochklappbarer Druckbolzen dienen. Der Druckbolzen wird gesondert manuell abgesenkt oder hochgeklappt, je nachdem wie es die gewünschte Bewegung bzw. Positionierung der Flügel der Tür erfordert. Nachteilig ist dabei die Notwendigkeit einer gesonderten manuellen Betätigung des Druckbolzens oder eines vergleichbaren Elements, wozu die Bedienungsperson nicht nur die Handhabungsweise des Druckbolzens kennen muß und sorgfältig ausführen muß, sondern die Bedienungsperson vor allem auch wissen muß, wann der Druckbolzen hochzuklappen oder abzusenken ist. Die Betätigung des Druckbolzens erfordert also Aufmerksamkeit und Sorgfalt; sie ist darüber hinaus umständlich.

Der vorliegenden Erfindung liegt die Aufgabe zugrunde, ein Scharnier mit Druckbolzen der eingangs genannten Gattung zu schaffen, bei dem der Druckbolzen selbsttätig hochgefahren oder abgesenkt wird, so daß ein zugeordneter Flügel der Tür zum Schwenken freigegeben wird oder aber in einer gewünschten, vorher bei dem Aufbau bzw. der Einstellung des Scharniers mit Druckbolzen festgelegt wird.

Diese Aufgabe wird erfindungsgemäß dadurch gelöst, daß der verschiebbare und arretierbare Druckbolzen in einem annähernd zylindrischen, zumindest zweiteiligen Gehäuse verschiebbar ist, wobei die beiden Teilgehäuse gegeneinander verdrehbar sind, daß in dem Gehäuse ein erstes, als Gleitelement ausgebildetes Hubelement angeordnet ist, das sich auf einem ebenfalls in dem Gehäuse angeordneten zweiten Hubelement mit einer schiefen Ebene abstützt, daß das erste Hubelement mit einem ersten der beiden Teilgehäuse in Verbindung steht und daß das zweite Hubelement mit einem zweiten der beiden Teilgehäuse in Verbindung steht sowie mit dem verschiebbaren Druckbolzen in Verbindung steht, dergestalt, daß der Druckbolzen bei Drehen der beiden Teilgehäuse gegeneinander selbsttätig ein- bzw. ausgefahren wird.

Das zweite Hebelelement und der absenkbare Druckbolzen bilden dabei getrennte Teile, jedoch können das zweite Hubelement und der Druckbolzen einstückig ausgebildet sein. Der Druckbolzen ist in dem Gehäuse des Scharniers längs dessen in Einbaulage vertikaler Ausrichtung geführt verschiebbar, d.h. aus dem Gehäuse mehr oder weniger ein- oder ausfahrbar. Das Ein- oder Ausfahren erfolgt dabei entsprechend der Relativlage der beiden Teilgehäuse zueinander und damit entsprechend der Position des einen Flügels der Tür gegenüber dem anderen Flügel.

Das erfindungsgemäße Scharnier kann dabei sowohl unten zwei Türflügel verbindend an diesen angebracht sein als auch oben, wobei es in letzterem Fall umgekehrt angeordnet wird, damit der Druckbolzen an einer Decke einrasten kann. Es entfällt hier die Stützfunktion, welche der Druckbolzen in unterer Einbaulage des Scharniers zusätzlich zur Arretierung des Türflügels ausüben kann. Bei der oberen Einbaulage des Scharniers ist besonders in Verbindung mit Ganzglastüren zusätzlich vorteilhaft, daß das Einrasten des Druckbolzens selbsttätig erfolgt. Damit sind bei hohen Türen Bedienungsschwierigkeiten vermieden, obwohl bei Ganzglastüren Verbindungselemente zur manuellen Betätigung einer hoch angeordneten Verriegelung der Tür in dieser kaum untergebracht werden können.

Nach Anspruch 2 greift an dem zweiten, mit dem Druckbolzen in Verbindung stehenden Hubelement eine Feder an, welche den Druckbolzen in die eingefahrene Stellung treibt. Somit erfolgt keine Zwangsführung des Druckbolzens durch die Hubelemente, vielmehr kann sich dieser Druckbolzen nach den jeweiligen Gegebenheiten, beispielsweise dem Abstand des Scharniers zu dem Boden einstellen.

Nach Anspruch 3 sind die Hubelemente, die eine sichere, selbsttätige Verschiebung des Druckbolzens bewirken, mit den Merkmalen ausgebildet, daß das zweite Hubelement als Scheibe mit einer ersten Stirnseite, welche in Umfangsrichtung die schiefe Ebene sowie sich daran beidseitig anschließend gerade, plane Flächen aufweist, d.h. entlang der Umfangsrichtung von unterschiedlicher Dicke ausgebildet ist, und daß das erste Hubelement als Scheibe, hier einheitlicher Dicke ausgebildet ist und auf einer dem zweiten Hubelement zugewandten Stirnseite eine hervorstehende Kugeldruckschraube aufweist, deren Kugel auf der ersten Stirnseite des ersten Hubelements liegt.

Der Druckbolzen kann in einem der beiden Gehäuseteile zweckmäßig zusätzlich verschiebbar, aber verdrehsicher geführt sein, indem in diesem Gehäuseteil ein Führungselement angeordnet ist. Im einzelnen ist in einer zweckmäßigen Gestaltung nach Anspruch 5 ein erstes Führungselement annähernd hohlzylinderförmig mit einer zentralen Bohrung und einer geschlitzten Zylinderwand ausgebildet, wobei der Druckbolzen verschiebbar durch die Bohrung hindurchreicht, und wobei in Schlitzen der Wand des ersten Führungselements ein in den Druckbolzen fest eingelassener Querstift als ein zweites der beiden Führungselemente eingreift.

In besonders kompakter Weise sind nach Anspruch 6 die beiden Hubelemente, der verschiebbare Druckbolzen und die Führungselemente sowie die Feder konzentrisch in einem äußeren Teilgehäuse angeordnet, wobei eines der beiden Hubelemente mit einem mittleren Teilgehäuse in Verbindung steht.

Weiterhin dient nach Anspruch 7 der kompakten Ausbildung des Scharniers die Bauweise, daß die Feder als zylindrische Druckfeder ausgebildet ist, in der das Führungselement liegt, daß sich die Druckfeder einerseits an einem Flansch des Führungselements und andererseits an einer zweiten planen Stirnseite des ersten Hubelements abstützt, und daß auf der der Druckfeder abgewandten Seite des ersten Hubelements das zweite Hubelement angeordnet ist.

Zur Führung des Druckbolzens in der kompakten Anordnung kann dieser einen zylindrisch verjüngten Abschnitt aufweisen, der durch eine zentrale Bohrung des ersten Hubelements verschiebbar hindurchreicht.

Bevorzugt ist die Drehstellung des ersten und/oder zweiten Hubelements gegenüber dem Gehäuseteil, mit dem es in Verbindung steht, einstellbar. In Verbindung mit der besonderen Ausbildung der Hubelemente, insbesondere nach Anspruch 3, kann damit der Bereich, in dem der Druckbolzen nach unten ausgefahren oder nach oben hochgeschoben ist, in einem weiten Bereich eingestellt werden.

Ausführungsbeispiele der Erfindung werden im folgenden anhand einer Zeichnung mit 6 Figuren erläutert. Es zeigen:
- Fig. 1: schematisch von oben eine zweiflügelige Tür, an welcher ein Scharnier mit Druckbolzen zwischen den beiden Flügeln angeordnet ist,
- Fig. 2: eine schematische Ansicht des Scharniers mit Druckbolzen von oben in einer ersten Stellung des Scharniers,
- Fig. 3: das Scharnier in der Stellung nach Fig. 2 in einer Seitenansicht teilweise geschnitten,
- Fig. 4: das Scharnier in einer zweiten Stellung von oben ,
- Fig. 5: das Scharnier in der Stellung nach Fig. 4 wiederum in einer Seitenansicht teilweise geschnitten und
- Fig. 6: eine Variante des Scharniers wie in Fig. 5 dargestellt mit einer Hülse an dem Druckbolzen.

Die Darstellung der Fig. 1 ist gegenüber derjenigen in den Fig. 2 bis 6 erheblich verkleinert.

In Fig. 1 ist eine aus einem Außenflügel 1 und einem Innenflügel 2 bestehende Ganzglastür ersichtlich, die mit Scharnieren 3 an einer Wand 4 angelenkt ist. Der Außenflügel und der Innenflügel sind durch Scharniere 5 schwenkbar verbunden. Auf das untere dieser Scharniere 5 bezieht sich die vorliegende Erfindung. Generell wird mit einem Druckbolzen, der weiter unten beschrieben wird, der Innenflügel 2 in seiner gezeichneten Stellung gehalten, solange der Außenflügel 1 nicht weiter als über einen vorgegebenen Schwenkbereich zu dem Innenflügel hin zurückgeschwenkt wird. Innerhalb des Schwenkbereichs α ist also der Innenflügel 2 feststehend und der Außenflügel kann teilweise geöffnet oder geschlossen werden. Wenn der Wunsch besteht, die Tür ganz zu öffnen und dazu den Innenflügel 2 zur Wand 4 hin zurückzuschwenken, wird zuvor der Außenflügel 1 auf den Innenflügel hin geklappt, wobei die Arretierung des Innenflügels aufgehoben wird, wenn die Lage des Außenflügels 1 den Schwenkbereich α überschreitet.

Das hierbei wirksame Scharnier 5 mit einem Druckbolzen 7 ist in zwei definierten Stellungen einerseits mit den Fig. 2 und 3 und andererseits mit den Fig. 4 und 5 dargestellt.

Es wird zunächst von der Scharnierstellung in Fig. 2 ausgegangen, bei der der Außenflügel 1 und der Innenflügel 2 in einer Ebene stehen, wie es die Scharnierlaschen 7 und 8 in den Fig. 1 und 2 zeigen. Dabei ist die eine Scharnierlasche 7 mit einem mittleren Teilgehäuse 9 des Scharniers verbunden und die Scharnierlasche 8 mit einem äußeren Teilgehäuse 10 bzw. 11. In der Stellung gemäß den Fig. 4 und 5 sind der Innenflügel 2 und der Außenflügel 1 entsprechend den Positionen der Scharnierlaschen 7 und 8 auseinandergeschwenkt. Der Druckbolzen 6 ist in dem unteren äußeren Teilgehäuse 10 in vertikaler Richtung verschiebbar gelagert. Ein Querstift 12, der beidseitig von dem Druckbolzen 6 horizontal absteht, ist dazu in Schlitzen - gezeigt ist ein Schlitz 13 - eines hohlzylinderförmigen Führungselements 14 geführt. Ein verjüngter zylinderischer Abschnitt 15 des Druckbolzens ist in einer Bohrung 16 einer Scheibe 17 verschiebbar, welche das erste Hubelement bildet.

Die Scheibe 17 des ersten Hubelements wirkt mit einem ebenfalls noch als Scheibe 18 zu bezeichnenden zweiten Hubelement zusammen, welches wenigstens eine schiefe Ebene 19 zwischen zwei geraden planen, also nicht schiefen Flächen 20 und 21 in Umfangsrichtung auf der einen Stirnseite aufweist. Eine in eine untere, nicht gezeigte Stirnseite der Scheibe 17 eingedrehte Kugeldruckschraube 22 hält die untere Scheibe 18 in definiertem Abstand zu der oberen Scheibe 17. Der Abstand der unteren Scheibe 18 insgesamt ist damit davon abhängig, an welchem Segment der oberen Stirnseite der unteren Scheibe 18 die Kugeldruckschraube anliegt.

Die untere Scheibe 18 wird dabei mittels einer Druckfeder 23, die einerseits an der unteren Stirnseite der Scheibe 18 angreift und andererseits an einem Flansch 24 des ersten Führungselements 14 anliegt, wobei sie konzentrisch um den Druckbolzen gelagert ist, vorgespannt.

In nicht dargestellter Weise ist die untere Scheibe 18 in Umfangsrichtung einstellbar, aber im übrigen drehfest an dem äußeren, unteren Teilgehäuse 10 angebracht. Die obere Scheibe 17 ist dagegen in ebenfalls nicht dargestellter Weise mit dem mittleren Teilgehäuse drehfest verbunden.

In der in Fig. 3 gezeigten Stellung wird der Druckbolzen 6 herabgedrückt, da die Kugeldruckschraube 22 an der geraden planen Fläche aufliegt, welche einen verhältnismäßig dicken Teil der Scheibe 18 definiert. Dabei wird die Druckfeder 23 zusammengedrückt. In der in Fig. 5 gezeigten, hochgefahrenen Stellung des Druckbolzens 6 wird hingegen mittels der Druckfeder 23 die Scheibe 18 in eine höhere Stellung gedrückt, da hier die gerade plane Fläche 21 an der Kugelkopfschraube 22 zur Anlage gelangt, wobei die Fläche 21 einen verhältnismäßig dünnen Abschnitt der Scheibe 18 begrenzt. Entsprechend weit ist der zylindrische Abschnitt 15 des Druckbolzens 6 nach oben durch die Scheibe 16 hindurchgeschoben.

In Zwischenstellungen des Scharniers zwischen den in Fig. 2 und 4 gezeigten Endlagen wird der Druckbolzen 6 entsprechend der Neigung der schiefen Ebene 19 auf der Stirnseite der Scheibe 18 stetig nach oben gefahren bzw. - bei gegenläufiger Bewegung - nach unten gedrückt.

Je nach der Einstellung der Scheibe 18 gegenüber dem unteren, äußeren Teilgehäuse 10 kann der Aushub beispielsweise auf einen Bereich in Fig. 1 von 60°, 90° oder 100° eingestellt werden.

In der in Fig. 6 dargestellten Variante des Scharniers, vgl. Fig. 5, dient zum Ausgleich von Bodenunebenheiten eine unten auf den Druckbolzen 6' geschraubte Hülse 24, die mit einem Innengewinde 25 versehen ist. Die Höhe der Hülse kann z.B. nach Montage der Tür einjustiert werden, indem die Hülse auf einem Außengewinde 25 des Druckbolzens 6' nach oben oder unten geschraubt wird. Die Hülse 24 stützt sich zur Arretierung des Innenflügels auf dem Boden ab, ist aber von dem Boden frei, wenn der Außenflügel auf den Innenflügel geklappt ist.

## Patentansprüche

1. Scharnier mit Druckbolzen zur Verbindung zweier schwenkbarer Flügel einer Tür, insbesondere Ganzglastür, die sich im ausgefahrenen Zustand des Druckbolzens auf diesem abstützt,
**dadurch gekennzeichnet,**
daß der verschiebbare und arretierbare Druckbolzen (6) in einem annähernd zylindrischen, zumindest zweiteiligen Gehäuse (9,10,11) verschiebbar ist, wobei die beiden Teilgehäuse (9 bis 11) gegeneinander verdrehbar sind, daß in dem Gehäuse (9 bis 11) ein erstes, als Gleitelement ausgebildetes Hubelement (Scheibe 17) angeordnet ist, das sich auf einem ebenfalls in dem Gehäuse angeordneten zweiten Hubelement (Scheibe 18) mit einer schiefen Ebene (19) abstützt, daß das erste Hubelement (Scheibe 17) mit einem ersten der beiden Teilgehäuse (9) in Verbindung steht und daß das zweite Hubelement (18) mit einem zweiten der beiden Teilgehäuse (10) in Verbindung steht sowie mit dem verschiebbaren Druckbolzen (6) in Verbindung steht, dergestalt, daß der Druckbolzen (6) bei Drehen der beiden Teilgehäuse (9 bis 11) gegeneinander selbsttätig ein- bzw. ausgefahren wird.

2. Scharnier nach Anspruch 1,
**dadurch gekennzeichnet,**
daß an das zweite, mit dem Druckbolzen (6) in Verbindung stehende Hubelement (Scheibe 18) eine Feder (Druckfeder 23) angreift, welche den Druckbolzen (6) in die eingefahrene Stellung treibt.

3. Scharnier nach Anspruch 1 oder 2,
**dadurch gekennzeichnet,**
daß das zweite Hubelement als Scheibe (18) mit einer ersten Stirnseite geformt ist, welche in Umfangsrichtung die schiefe Ebene (19) sowie sich daran beidseitig anschließende gerade plane Flächen (20,21) aufweist, und daß das erste Hubelement ebenfalls als Scheibe (17) ausgebildet ist und auf einer dem zweiten Hubelement (Scheibe 18) zugewandten Stirnseite eine hervorstehende Kugeldruckschraube (22) aufweist, deren Kugel sich auf der ersten Stirnseite des zweiten Hubelements (Scheibe 18) abstützt.

4. Scharnier nach einem der Ansprüche 1 bis 3,
**dadurch gekennzeichnet,**
daß in einem der beiden Gehäuseteile (9 bis 11) wenigstens ein Führungselement angeordnet ist, welches den Druckbolzen (6) verschiebbar, aber verdrehsicher führt.

5. Scharnier nach Anspruch 4,
**dadurch gekennzeichnet,**
daß ein erstes Führungselement (14) annähernd hohlzylinderförmig mit einer geschlitzten Zylinderwand ausgebildet ist, daß der Druckbolzen (6) durch das erste Führungselement (14) hindurchreicht, und daß in Schlitze (13) der Wand des ersten Führungselements (14) ein in den Druckbolzen (6) fest eingelassener Querstift (12) als ein zweites der beiden Führungselemente eingreift.

6. Scharnier nach einem der vorangehenden Ansprüche,
**dadurch gekennzeichnet,**
daß die beiden Hubelemente (Scheiben 17,18), der verschiebbare Druckbolzen (6) und die Führungselemente (12,14) sowie die Feder (23) konzentrisch in einem äußeren Teilgehäuse (10) angeordnet sind, und daß eines der beiden Hubelemente (Scheibe 17) mit einem mittleren Teilgehäuse (9) in Verbindung steht.

7. Scharnier nach Anspruch 6,
**dadurch gekennzeichnet,**
daß die Feder als zylindrische Druckfeder (23) ausgebildet ist, in der das erste Führungselement (14) liegt, daß sich die Druckfeder (23) einerseits an einem Flansch (24) des Führungselements und andererseits an einer zweiten, planen Stirnseite des zweiten Hubelements (Scheibe 18) abstützt, und daß auf der der Druckfeder (23) abgewandten Seite des zweiten Hubelements (Scheibe 18) das erste Hubelement (Scheibe 17) angeordnet ist.

8. Scharnier nach Anspruch 6 oder 7,
**dadurch gekennzeichnet,**
daß der Druckbolzen (6) einen zylindrisch verjüngten Abschnitt (15) aufweist, der durch eine zentrale Bohrung des ersten Hubelements (Scheibe 17) verschiebbar hindurchreicht.

9. Scharnier nach einem der vorangehenden Ansprüche,
**dadurch gekennzeichnet,**
daß die Drehstellung des ersten und/oder zweiten Hubelements (Scheiben 17,18) gegenüber dem Gehäuseteil (9 bis 11) , mit dem es in Verbindung steht, einstellbar ist.

10. Scharnier nach einem der vorangehenden Ansprüche,
**gekennzeichnet durch**
eine auf den Druckbolzen (6 ') unten höheneinstellbar geschraubte Hülse (24) mit einem Innengewinde (25) .
